# EUROPÄISCHE PATENTSCHRIFT

(11) **EP 0 014 359 B1**
(45) Veröffentlichungstag und Bekanntmachung des Hinweises auf die Patenterteilung: **10.08.1983**
(21) Anmeldenummer: 80100249.4
(22) Anmeldetag: 19.01.1980
(51) Int. Cl.: H01J 29/96, H01J 31/20

(54) **Farbbildröhre mit Anordnung zur Korrektur von Landungsfehlern**
Colour image tube with beam landing correction device
Tube image de télévision en couleurs avec dispositif correcteur des défauts de coincidence

(30) Priorität: 01.02.1979 DE 2903759
(43) Veröffentlichungstag der Anmeldung: 20.08.1980
(73) Patentinhaber: International Standard Electric Corporation, New York New York 10022 (US)
(72) Erfinder: Andre, Wolfram, D-7307 Aichwald (DE); Müller, Hans, D-7307 Aichwald (DE)
(74) Vertreter: Thul, Leo, Dipl.-Phys.

## Beschreibung

Die Erfindung betrifft eine Farbbildröhre gemäss dem Oberbegriff des ersten Patentanspruches.

Bei einer Farbbildröhre treten Elektronenstrahlen durch die Durchbrüche einer Schattenmaske und treffen auf Leuchtstoffgebiete auf der Schirmwanne. Wenn die Schattenmaske - zunächst nur in Gedanken - auf den Schirm zu bewegt wird, so treffen die Elektronenstrahlen, konstruktionsbedingt, nach innen auf die Schirmmitte verschoben auf den Schirm auf. Entsprechend rücken die Elektronenflecke nach aussen, wenn die Schattenmaske vom Schirm weggerückt wird. Im Betrieb der Röhre treten derartige Verschiebungen bedingt durch Wärmeausdehnungen tatsächlich auf. Sie erzeugen einen Landungsfehler des Elektronenstrahls, d.h. der Elektronenfleck ist zu stark in bezug auf das zugehörige Leuchtstoffgebiet verschoben.

Fliesst plötzlich ein höherer Strahlstrom, z.B. nach dem Einschalten, so erwärmt sich die leichte Schattenmaske sehr schnell, während das massivere Randgebiet, entweder durch einen die Schattenmaske haltenden Rahmen oder durch eine Verstärkung der Schattenmaske dargestellt, sich weniger schnell erwärmt. Dadurch wölbt die Schattenmaske auf, bewegt sich also auf den Schirm zu, d.h. die Elektronenflecke werden nach innen verschoben.

Bei längerem Erhitzen dehnt sich die Schattenmaske samt Umrahmung aus, wodurch die Elektronenflecke nach aussen verschoben werden.

Die Dauer des ersten Vorgangs ist erheblich kürzer als die des zweiten Vorgangs. Daher bewegen sich die Elektronenflecke zunächst schnell nach innen und dann langsam nach aussen.

In der DE-PS 2520426 wurde daher vorgeschlagen, durch eine ein Bremsfeld erzeugende, vom Strahlstrom abhängige Potentialdifferenz eine Verschiebung der Elektronenstrahlen nach aussen vorzunehmen. Dies soll durch einen zwischen Schattenmaske und Leuchtschirm liegenden Widerstand erfolgen, wobei die Beschleunigungsspannung zwischen Elektronenstrahlerzeugungssystem und Schattenmaske angelegt ist.

Die durch das Bremsfeld erzeugte Landungsverschiebung nimmt von der Schirmmitte, wo sie Null ist, bis zum Rand kontinuierlich zu. Der durch die Maskenaufwölbung hervorgerufene Landungsfehler ist in der Schirmmitte ebenfalls Null und am Rand im wesentlichen ebenso, da die Maske am Rahmen befestigt ist, welcher sich nur langsam erwärmt und ausdehnt. Am grössten ist die Verschiebung im Gebiet zwischen Schirmmitte und Rahmen. Durch die durch das Bremsfeld bedingte Korrektur kann der durch die Aufwölbung bedingte Landungsfehler also nur zum Teil korrigiert werden. Für die Praxis ist diese Korrektur jedoch völlig zufriedenstellend.

Die beschriebene Massnahme erlaubt zufriedenstellende Korrekturen im Fall maximaler Aufwölbung, jedoch steigt das Bremsfeld bei Erhöhung des Strahlstromes sofort ab, während die Schattenmaske sich viel langsamer aufwölbt.

Während die Korrektur der Aufwölbung durch die Ausdehnung der Umrahmung zu langsam ist, ist die gerade beschriebene Korrekturmöglichkeit zu schnell.

Aufgabe der Erfindung ist es daher, eine Korrektur für den durch die Maskenaufwölbung hervorgerufenen Landungsfehler des Elektronenflecks anzugeben, die auch das zeitliche Verhalten des Landungsfehlers des Elektronenflecks ausgleicht.

Die Lösung der Aufgabe ist dem Hauptanspruch entnehmbar. Mit der beschriebenen Lösung ist es nicht nur möglich, die durch das Aufwölben der Schattenmaske hervorgerufenen Landungsfehler zu kompensieren, sondern zusätzlich können die durch die Langzeitausdehnung von Schattenmaske und Umrahmung hervorgerufenen, in ihrer Richtung entgegengesetzten Landungsverschiebungen ausgeglichen werden. Letztgenannte Verschiebungen werden bisher durch eine Aufhängung der Schattenmaske an bimetallischen Halteelementen korrigiert, wie es z.B. in der DE-PS 1 927 966 beschrieben ist. Vorteilhafte Weiterbildungen der Lösung sind den Unteransprüchen entnehmbar.

Die Landungsfehler aufgrund thermischer Ausdehnung haben ein für jede Masken-RahmenKonstruktion unterschiedliches, jedoch charakteristisches zeitliches Verhalten. Der besondere Vorteil der Erfindung liegt darin, dass dieses zeitliche Verhalten bei der Korrektur einfach nachgebildet werden kann, wenn die temperaturabhängigen Widerstände entsprechend zeitlich erwärmt werden. Bei erwünschter schneller Aufheizung ist eine Heizung durch den durchfliessenden Strahlstrom vorteilhaft, während langsamere Aufheizung vorteilhaft durch Wärmekontakt mit der Umgebung erfolgt. Dazu können die Widerstände z. B. gut wärmeleitend mit der Maskenumrahmung verbunden sein, oder z. B. in der Überschreibzone angebracht und mit einem Strahlfangblech versehen sein, wenn in Abhängigkeit vom Strahlstrom aufgeheizt werden soll.

Im bisherigen wurde nur von Erhöhung des Strahlstroms und von Ausdehnung der Maske und der Umrahmung gesprochen. Selbstverständlich wirken die Korrekturmassnahmen auch entsprechend, wenn der Strahlstrom erniedrigt wird und sich Maske und Umrahmung wieder abkühlen und zusammenziehen.

Die Erfindung wird im folgenden anhand von Ausführungsbeispielen näher erläutert. Es zeigen:
Fig. 1: Den zeitlichen Verlauf der Landungsverschiebung
Fig. 2: Die Wirkung eines Bremsfeldes auf die Landung
Fig.3: Ein vereinfachtes Ersatzschaltbild des Stromlaufs in der Röhre.

In Fig. 1 ist der zeitliche Verlauf der Landungsverschiebung, d.h. der Verschiebung eines Elektronenflecks in bezug auf eine Berandung des Leuchtstoffgebietes, auf dem er landet, aufgezeichnet. Die Kurve gilt für eine Röhre mit Schattenmaske mit Rahmen, welcher über Bimetallfedern an der Schirmwanne befestigt ist.

Durch die Maskenwölbung bewegen sich die Elektronenflecke zunächst nach innen auf die Schirmmitte zu. Die gleichzeitig beginnende Ausdehnung des Rahmens wirkt dieser Bewegung entgegen, jedoch langsamer. Nach wenigen Minuten überwiegt die durch die Ausdehnung des Rahmens hervorgerufene Bewegung, wodurch die Maskenwölbung und der Elektronenfleck wieder zurückwandern. Ohne weitere Massnahme würde der Elektronenfleck noch über seinen Ausgangspunkt zurückwandern, wie dies gestrichelt gezeichnet ist. Daher wird durch Bimetallfedern der Rahmen auf die Wanne zugeschoben, d. h. langsam eine kompensierende Bewegung der Elektronenflecke nach innen erzeugt.

Eine ideale Kompensation ist dann erreicht, wenn Mittel gefunden sind, die zunächst die Bewegung durch die Maskenwölbung schnell - wenige Minuten - und dann die entgegengesetzte Bewegung langsam - zehn bis zwanzig Minuten, bei rahmenloser Maske auch kürzer - ausgleichen.

Fig. 2 zeigt die Wirkung eines Bremsfeldes auf die Landung des Elektronenstrahls. Mit 1 ist das Glas der Schirmwanne bezeichnet, 2 ist die Leuchtstoffschicht, 3 eine Metallschicht und 4 die Schattenmaske. Liegen der Schirm, genauer die Metallschicht, und die Schattenmaske auf gleichem Potential, so landet der Elektronenstrahl 5 in Punkt 6. Bei Wirkung eines Bremsfeldes, d.h. der Schirm ist weniger positiv als die Schattenmaske, wird der Elektronenstrahl nach aussen auf den Punkt 7 abgelenkt. Entsprechend lenkt ein beschleunigendes Feld auf den Punkt 8 ab.

Zur Korrektur der durch die Wölbung der Schattenmaske bedingten Bewegung nach innen wird also ein Bremsfeld benötigt; zur Korrektur der entgegengesetzten Bewegung ein beschleunigendes Feld. Es ist auch möglich, nur mit einem bremsenden oder nur einem beschleunigenden Feld zu kompensieren, wie im folgenden anhand des Beispiels eines reinen Bremsfeldes dargelegt wird.

Die Röhre werde mit einem gewissen geringen Strahlstrom betrieben und die Elektronen sollen genau an den vorgegebenen Stellen landen. Dabei soll schon ein Bremsfeld zwischen der leitenden Schicht und der Schattenmaske vorhanden sein. Nun werde der Strahlstrom plötzlich erhöht. Die Schattenmaske beginnt sofort sich aufzuwölben, wodurch die Elektronenflecke nach innen wandern. Ein temperaturabhängiger Widerstand ist so angebracht, dass er sich zeitlich gleich wie die Schattenmaske erwärmt und dabei ein Bremsfeld aufbaut, das den Elektronenstrahl nach aussen lenkt, so dass im Endeffekt der Elektronenfleck keine Bewegung durchführt. Ein zweiter Widerstand erwärmt sich entsprechend wie die Umrahmung und schwächt das Bremsfeld. Dadurch wird die Bewegung der Elektronenflecke nach aussen, durch die Ausdehnung von Umrahmung und Maske, wie oben schon beschrieben, kompensiert.

Wie erwähnt, können Bimetallfedern angebracht sein, die ein übermässiges Wandern der Elektronenflecke nach aussen, wie gestrichelt in Fig. 1, verhindern. In diesem Fall muss im Gleichgewichtszustand das Bremsfeld wieder dasselbe sein wie im Ausgangszustand. Wird das übermässige Wandern nach aussen nicht durch Bimetallfedern kompensiert, so muss das Bremsfeld durch den Widerstand, der mit der Umrahmung erwärmt wird, noch unter den Ausgangswert in seiner Stärke abgesenkt werden. Dadurch kann die gesamte Kompensation allein durch ein Bremsfeld erzeugt werden.

Fig. 3 zeigt ein vereinfachtes Ersatzschaltbild des Stromlaufs in der Röhre. R3 und R4 bezeichnen die Widerstände der Metallschicht und der Schattenmaske. 9 ist das Elektronenstrahlerzeugungssystem, von dem die Elektronen zum Schirm bzw. zur Schattenmaske gelangen. Dieser Weg ist gestrichelt eingezeichnet. Schirm und Schattenmaske sind über Widerstände R1 und R2 mit dem Anodenkontakt 10 verbunden. Zwischen der Elektronenkanone und dem Anodenkontakt liegt eine Spannung von etwa 25 kV.

R1 und R2 seien zunächst als PTC-Widerstände angenommen, wobei R1 schneller erwärmt wird als R2. Bei Erhöhung des Strahlstroms wird R1 schnell erhitzt, wodurch das Potential von R3, d.h. des Schirms sinkt und ein wachsendes Bremsfeld erzeugt wird. Der Zeitverlauf der Erwärmung von R1 soll möglichst genau mit dem zeitlichen Ablauf der Maskenaufwölbung übereinstimmen.

Der Widerstand R2 wird annähernd gleichlaufend mit der Ausdehnung der Umrahmung erwärmt und senkt das Potential von R4, d.h. der Maske ab. Wenn die Ausdehnung des Rahmens zusätzlich durch Bimetallfedern ausgeglichen wird, müssen R1 und R2 nach Erreichen des Gleichgewichts gleich gross sein. Wenn dieses nicht der Fall ist, muss R2 grösser werden als R1, um ein beschleunigendes Feld zu erzeugen.

Werden NTC-Widerstände verwendet, so müssen die zeitlichen Erwärmungsverläufe von R1 und R2 vertauscht werden. Es ist auch möglich, NTC- und PTC-Widerstände in Reihe zu schalten und nur Einfluss auf das Potential entweder des Schirms oder der Maske zu nehmen und das entsprechende jeweilige andere Teil direkt mit dem Anodenkontakt zu verbinden. Es werden dann also die Widerstände R1 und R2 nicht, wie in Fig. 3 dargestellt, getrennt in die Leitungen eingesetzt, welche R3 und R4 enthalten, sondern R1 und R2 werden als Reihenschaltung entweder mit R3 oder mit R4 in Reihe geschaltet.

Ohne Kompensation ist das zeitliche Verhalten der Verschiebung der Elektronenflecke durch das zeitliche Verhalten der Schattenmaske und ihrer Umrahmung gegeben. Die Kompensation durch ein bremsendes oder beschleunigendes Feld zwischen der leitenden Schicht und der Schattenmaske wird um so besser, je genauer das zeitliche Verhalten des Spannungsunterschieds zwischen diesen beiden Elektroden mit dem zeitlichen Verhalten der Aufwärmung übereinstimmt.

Zweckmässigerweise werden daher die temperaturabhängigen Widerstände direkt an den sich erwärmenden Teilen angebracht. Die Anbringung am Rahmen ist ohne weiteres möglich. Dagegen ist die Anbringung auf der Schattenmaske selbstverständlich ausgeschlossen, da der Widerstand Elektronenstrahlen ausgeblendet wurde. Eine vorteilhafte Ausführungsform besteht darin, den Widerstand in der Überschreibzone anzubringen und gegebenenfalls noch gut wärmeleitend mit einem Blech zu versehen, das durch den Elektronenstrahl erwärmt wird.

Eine schnelle Erwärmung der Widerstände ist bei Aufheizung durch den Strahlstrom selbst möglich.

Durch eine Kombination der verschiedenen Möglichkeiten, also schnelle Erwärmung durch den Strahlstrom oder Anbringung im Strahlschatten hinter der Umrahmung mit langsamer Erwärmung, lassen sich alle nötigen Zeitverläufe realisieren.

Die Widerstände liegen alle in Megohmgrösse. Ihr Wert ist durch in der DE-OS 2520426 beschriebenen Formeln gegeben. Bei 1mA Strahlstrom ist die Spannung zwischen der leitenden Schicht und der Schattenmaske etwa 1 kV. Die Änderungen der Widerstände müssen Spannungsänderungen bis ebenfalls etwa 1 kV bewirken. Beeinflussung der Spannung auf die Bildgrösse ist in diesem Bereich noch vernachlässigbar. Für Röhren, die statt mit 25 kV mit anderen Spannungen betrieben werden, ändern sich die Werte entsprechend.

Es sind Röhren bekannt, welche beschleunigende Felder zwischen Schattenmaske und Schirm besitzen und mit diesen Feldern die Elektronenstrahlen auf den Schirm fokussieren. Dies ist notwendig, wenn die Durchbrüche in der Schattenmaske grössere Abmessungen aufweisen als die zugehörigen Leuchtstoffgebiete auf dem Schirm. Die feste Spannung zwischen Schattenmaske und Schirm muss dann so gewählt sein, dass die Elektronenstrahlen optimal auf den Schirm fokussiert werden. Bei der vorliegenden Erfindung ist dagegen diese Spannung zeitlich variabel. Die Anwendung dieser Spannung auch zum Nachfokussieren ist nur dann möglich, wenn dabei auch noch die Spannung zwischen Elektronenstrahlerzeugungssystem und Schattenmaske dauernd in Relation zur Spannung zwischen Schattenmaske und Schirm gesetzt wird, und zwar so, dass zu jedem Zeitpunkt die Fokussierung der Elektronenstrahlen auf den Schirm optimal eingestellt ist. Eine solche Massnahme hat aber Änderungen der Bildgrösse zur Folge, falls keine weiteren Massnahmen zu deren Konstanthaltung ergriffen werden.

## Patentansprüche

1. Farbbildröhre mit einem mit einer elektrisch leitenden Schicht bedeckten Leuchtschirm und einer zu diesem etwa parallel verlaufenden, an ihrer Umrahmung in der Farbbildröhre befestigten Schattenmaske, die sich durch einen von einem Elektronenstrahlerzeugungssystem ausgesandten und auf sie auftreffenden Elektronenstrahl erwärmt und ausdehnt, und mit einer im Röhreninneren untergebrachten Widerstandsstrecke, die zur Kompensation der durch die Ausdehnung hervorgerufenen Landungsfehler einen Spannungsunterschied zwischen Schattenmaske und Leuchtschirm erzeugen, dadurch gekennzeichnet, dass die Widerstandsstrecke entweder aus einem positiv oder negativ temperaturabhängigen Widerstand oder aus einem Widerstandsnetzwerk mit positiv und/oder negativ temperaturabhängigen Widerständen (R1, R2) besteht und dass der zeitliche Erwärmungsverlauf eines dieser Widerstände mit dem zeitlichen Erwärmungsverlauf der Schattenmaske und der zeitliche Erwärmungsverlauf des anderen Widerstandes mit dem zeitlichen Erwärmungsverlauf der Umrahmung übereinstimmt.

2. Farbbildröhre nach Anspruch 1, dadurch gekennzeichnet, dass die Temperaturänderung mindestens eines der Widerstände im wesentlichen durch Aufheizung durch den durchfliessenden Strahlstrom bewirkt wird.

3. Farbbildröhre nach Anspruch 1, dadurch gekennzeichnet, dass die Temperaturänderung mindestens eines der Widerstände im wesentlichen durch Wärmekontakt mit der Umgebung bewirkt wird.

4. Farbbildröhre nach den Ansprüchen 1, 2 und 3, dadurch gekennzeichnet, dass die Temperaturänderungen der Netzwerkwiderstände durch Aufheizen mindestens eines Widerstandes durch den Strahlstrom wie auch mindestens eines weiteren Widerstandes durch Wärmeleitung bewirkt werden.

5. Farbbildröhre nach Anspruch 3, dadurch gekennzeichnet, dass mindestens ein Widerstand gut wärmeleitend mit der Maskenumrahmung verbunden ist.

6. Farbbildröhre nach Anspruch 3, dadurch gekennzeichnet, dass mindestens ein Widerstand in der Überschreibzone angebracht ist.

7. Farbbildröhre nach Anspruch 5, dadurch gekennzeichnet, dass der Widerstand bzw. die Widerstände mit Elektronenfangblechen gut wärmeleitend verbunden sind.

## Claims

1. Color picture tube with a fluorescent screen covered with an electrically conductive layer and a lens mask running approximately parallel to this screen and fastened to its framing in the colour picture tube, which heats up and expands owing to an electron beam emitted by an electron-beam- generating system and impinging upon it, and with a resistance section which is accommodated in the interior of the tube and which, to compensate for the landing error caused by the expansion, creates a voltage difference between the lens mask and the fluorescent screen, characterised in this, that the resistance section consists either of a positively or negatively temperature-dependent resistor or of a resistance network with positively and/or negatively temperature-dependent resistors (R1, R2) and that the chronological heating behaviour of one of these resistors conforms with the chronological heating behaviour of the lens mask and the chronological heating behaviour of the other resistor conforms with the chronological heating behaviour of the framing.

2. Colour picture tube according to Claim 1, characterised in this, that the temperature change of at least one of the resistors is mainly brought about by heating up by the beam current flowing through.

3. Colour picture tube according to Claim 1, characterised in this, that the temperature change of at least one of the resistors is mainly brought about by thermal contact with the environment.

4. Colour picture tube according to Claims 1, 2 and 3, characterised in this, that the temperature changes of the network resistors are brought about by heating up of at least one resistor by the beam current and also of at least one further resistor by thermal conduction.

5. Colour picture tube according to Claim 3, characterised in this, that at least one resistor is connected with good thermal conduction with the lens framing.

6. Colour picture tube according to Claim 3, characterised in this, that at least one resistor is fitted in the overwrite area.

7. Colour picture tube according to Claim 5, characterised in this, that the resistor or resistors is/are connected with good thermal conduction with electron-collecting sheets.

## Revendications

1. Tube image de télévision en couleurs comprenant un écran luminescent couvert d'une couche électriquement conductive, un masque perforé disposé de façon approximativement parallèle à cet écran, ce masque étant échauffé et se dilatant sous l'effet d'un faisceau d'électrons émis par un système à canon électronique et venant frapper le masque, ainsi qu'une section à résistance située dans le tube et engendrant une différence de potentiel entre le masque et l'écran afin de compenser les écarts d'alignement causés par la dilatation, caractérisé en ce que la section à résistance est soit une résistance thermo-sensible ayant une caractéristique de résistance en fonction de la température positive ou négative, ou un réseau de résistances comprenant des résistances (R1, R2) ayant une caractéristique de résistance en fonction de la température positive et/ou négative et que la constante de temps de l'échauffement d'une des résistances s'accorde avec celle du masque et la constante de temps de l'échauffement des autres résistances s'accorde avec celle du cadre portant le masque.

2. Tube image de télévision en couleurs tel que défini par la revendication 1, caractérisé en ce que la variation de la température d'au moins l'une des résistances est provoquée essentiellement par l'échauffement d'une des résistances sous l'action du courant la traversant.

3. Tube image de télévision en couleurs tel que défini par la revendication 1, caractérisé en ce que la variation de la température d'au moins l'une des résistances est causée essentiellement par un contact thermique avec l'environnement.

4. Tube image de télévision en couleurs tel que défini dans l'une des revendications 1, 2 et 3, caractérisé en ce que les changements de température des résistances du réseau sont causés par le chauffage de l'une des résistances au moins sous l'action du courant de faisceau et, pour au moins une résistance additionelle, par conduction thermique.

5. Tube image de télévision en couleurs tel que défini par la revendication 3, caractérisé en ce qu'une au moins des résistances est en bon contact thermique avec le cadre du masque.

6. Tube image de télévision en couleurs tel que défini par la revendication 3, caractérisé par le fait que l'une au moins des résistances est montée dans la zone d'extra-balayage.

7. Tube image de télévision en couleurs tel que défini par la revendication 5, caractérisé par le fait que la ou les résistances est ou sont en bon contact thermique avec de minces pièces métalliques interceptant le faisceau électronique.
